# EUROPÄISCHE PATENTANMELDUNG

(11) **EP 4 687 354 A1**
(43) Veröffentlichungstag der Anmeldung: **04.02.2026**
(21) Anmeldenummer: 24192598.1
(22) Anmeldetag: 02.08.2024
(51) Int. Cl.: H04R 25/00, H04R 23/00, H04R 1/10

(54) **HÖRANREGUNGSSYSTEM UND VERFAHREN ZUM BETREIBEN EINES HÖRANREGUNGSSYSTEMS**

(71) Anmelder: Medizinisches Laserzentrum Lübeck GmbH, 23562 Lübeck (DE); Deutsches Hörgeräte Institut GmbH, 23562 Lübeck (DE)
(72) Erfinder: Brinkmann, Ralf, 23562 Lübeck (DE); Grill, Christin, 23562 Lübeck (DE); Husstedt, Hendrik, 23562 Lübeck (DE); Denk, Florian, 23562 Lübeck (DE)
(74) Vertreter: Glawe, Delfs, Moll

(57) **Zusammenfassung**

Höranregungssystem für ein Trommelfell (16), umfassend einen Signalgeber (17) und einen optomechanischen Wandler (18) zum Anregen einer Schwingung eines Trommelfells (16). Der Signalgeber (17) ist dazu ausgelegt, ein Lichtsignal (20) auszusenden, sodass das Lichtsignal (20) auf den optomechanischen Wandler (18) trifft und dass das Lichtsignal (20) eine thermische Verformung in dem optomechanischen Wandler (18) auslöst. Der optomechanische Wandler (18) ist so gestaltet, dass die thermische Verformung eine Änderung der Krümmung des optomechanischen Wandlers (18) bewirkt, durch die ein Oberflächenabschnitt (30, 31) des optomechanischen Wandlers (18) ausgelenkt wird. Die Erfindung betrifft auch ein Verfahren zum Betreiben eines Höranregungssystems.

## Beschreibung

Die Erfindung betrifft ein Höranregungssystem und ein Verfahren zum Betreiben eines Höranregungssystems.

Hörgeräte sind am oder im Ohr getragene Geräte, mit denen ein vermindertes Hörvermögen möglichst gut ausgeglichen werden soll. Dazu wird ein Schallwandler angeregt, so dass ein in der Umgebung vorhandenes Schallsignal in geeigneter Form auf das Trommelfell übertragen wird und in die Hörbahn eingespeist wird. Der Anwendungserfolg beim Gebrauch eines Hörgeräts hängt auch davon ab, mit welcher Qualität der verarbeitete Schall an die Hörbahn wiedergegeben wird. Aufgrund physikalischer Begrenzungen der Wiedergabetechnik ist die Leistung von aktuellen Hörgeräten trotz großer Fortschritte der Signalverarbeitung oft noch nicht zufriedenstellend. Für eine optimale Versorgung von Schwerhörenden ist es wünschenswert, dass eine Verstärkung des gesamten hörbaren Frequenzbereichs (20 Hz bis 20 kHz) möglich ist, ohne dass der Gehörgang verschlossen werden muss.

Klassische Hörgeräte verwenden als Schallwandler Miniatur-Lautsprecher nach dem elektromagnetischen Prinzip. Mit diesen Schallwandlern ist der Wiedergabebereich bauartbedingt bis maximal etwa 8 kHz beschränkt, wobei oft nur Werte bis 5 kHz erreicht werden, wenn hohe Verstärkungen nötig sind. Im Frequenzbereich unter 1 kHz ist es zudem nötig, den Gehörgang zu verschließen, um Schall mit ausreichendem Pegel wiedergeben zu können. Dies reduziert stark den Tragekomfort des Hörgeräts und erhöht das Risiko von Infektionen im Gehörgang.

Als Alternative zu Miniatur-Lautsprechern sind aktive Trommelfell-Kontaktwandler bekannt, EP 3 794 843 A1, US 2023/0080201 A1. Dies sind elektromechanisch angetriebene Schwingungsgeber, die in Kontakt mit dem Trommelfell stehen und die Hörbahn direkt in mechanische Schwingung versetzen. Dies macht eine gegenüber klassischen Hörgeräten höhere Wiedergabebandbreite möglich, die den hörbaren Frequenzbereich annähernd abdeckt. Dazu ist ein elektromechanisches Bauteil auf dem Trommelfell nötig, das je nach Ausführung induktiv, optisch oder über ein Kabel angesteuert wird. Das limitiert die Praktikabilität und Langzeitstabilität des Ansatzes.

Ebenso Stand der Technik ist eine optische Stimulation der Hörbahn an verschiedenen Stellen. So wurde eine direkte neuronale Stimulation der Haarzellen bzw. des Hörnervs mit Laserlicht demonstriert, M. Jeschke und T. Moser, "Considering optogenetic stimulation for cochlear implants", Hear. Res., Bd. 322, S. 224-234, Apr. 2015, doi: 10.1016/j.hea-res.2015.01.005. Eine solche Stimulation ist jedoch nur in Verbindung mit Cochlea-Implantaten denkbar.

Ebenso wurde die Möglichkeit der optoakustischen Anregung des Ohres beschrieben, also die Erzeugung akustischer bzw. mechanischer Schwingungen durch Einwirkung von Laserlicht an verschiedenen Stellen der Hörbahn, US 8,545,383 B2. Diese Art der Stimulation wurde sowohl an für Implantaten zugänglichen Positionen wie innerhalb der Cochlea oder am runden Fenster der Cochlea im Mittelohr demonstriert, als auch durch Bestrahlung des Trommelfells mit Laserlicht verschiedener Farben gezeigt. Hierbei wurde auch gezeigt, dass die Effizienz der optoakustischen Anregung bei Bestrahlung des Trommelfells erhöht werden kann, wenn ein dreischichtiges Element auf dem Trommelfell platziert wird, US 2022/0395695 A1, K. Sorg u. a., "Optoacoustically induced auditory brainstem responses in the mouse model enhanced through an absorbing film", J. Biomed. Opt., Bd. 26, Nr. 09, Sep. 2021, doi: 10.1117/1.JBO.26.9.09800.

Der Erfindung liegt die Aufgabe zugrunde, ein Höranregungssystem und ein Verfahren zum Betreiben eines Höranregungssystems vorzustellen, mit denen die genannten Nachteile vermindert werden. Ausgehend vom genannten Stand der Technik wird die Aufgabe gelöst mit den Merkmalen der unabhängigen Ansprüche. Vorteilhafte Ausführungsformen sind in den Unteransprüchen angegeben.

Ein erfindungsgemäßes Höranregungssystem für ein Trommelfell umfasst einen Signalgeber und einen optomechanischen Wandler. Der optomechanische Wandler ist dazu ausgelegt, Schwingungen des Trommelfells anzuregen. Der Signalgeber ist dazu ausgelegt, ein Lichtsignal auszusenden, sodass das Lichtsignal auf den optomechanischen Wandler trifft und dass das Lichtsignal eine thermische Verformung in dem optomechanischen Wandler auslöst. Der optomechanische Wandler ist so gestaltet, dass die thermische Verformung eine Änderung der Krümmung des optomechanischen Wandlers bewirkt, durch die ein Oberflächenabschnitt des optomechanischen Wandlers ausgelenkt wird

Mit dem Begriff Lichtsignal ist keine Einschränkung auf den Wellenlängenbereich des sichtbaren Lichts verbunden. Vom Begriff Lichtsignal umfasst sind elektromagnetische Wellen mit Wellenlängen im Ultraviolett-Spektralbereich und elektromagnetische Wellen mit Wellenlängen im Infrarot-Spektralbereich. Insbesondere sind elektromagnetische Wellen mit Wellenlängen zwischen 200 nm und 20 pm, vorzugsweise zwischen 700 nm und 12 µm umfasst.

Der optomechanische Wandler ist ein passives Element, bei dem die erfindungsgemäße thermische Verformung durch das einfallende Lichtsignal ausgelöst wird. Der optomechanische Wandler unterscheidet sich damit von den elektromechanisch aktuierten Kontaktwandlern aus dem Stand der Technik. Bei einer Änderung der Krümmung des erfindungsgemäßen optomechanischen Wandlers ändert sich der Krümmungsradius auf der Vorderseite und/oder auf der Rückseite des optomechanischen Wandlers. Ein optomechanischer Wandler, der im Ausgangszustand eben ist, kann durch die thermische Verformung in einen gewölbten Zustand versetzt werden. Bei einem optomechanischen Wandler, der im Ausgangszustand eine gewölbte Form hat, kann die Wölbung nach der thermischen Verformung stärker oder weniger stark ausgeprägt sein.

Ein erfindungsgemäßes Höranregungssystem kann als Hörgerät oder zur Wiedergabe anderer Arten von Schallsignalen verwendet werden, wie beispielsweise Schallsignalen von Audiogeräten.

Die Erfindung geht davon aus, dass Schwingungen des Trommelfells besonders wirksam angeregt werden können, wenn die Anregung im Wege eines optomechanischen Wandlers erfolgt. Gegenüber konventionellen Hörgeräten, bei denen das Trommelfell durch Luftschwingungen angeregt wird, die sich zwischen einem Lautsprecher und dem Trommelfell ausbreiten, ist bei einer Anregung durch einen optomechanischen Wandler ein größerer Frequenzbereich zugänglich, innerhalb dessen das Trommelfell bei einem offenen Gehörgang angeregt werden kann. Bei dem erfindungsgemäßen Höranregungssystem erfolgt die Anregung des Trommelfells deswegen nicht durch einen Lautsprecher, sondern durch einen optomechanischen Wandler.

Der am Trommelfell angeordnete optomechanische Wandler kann bei Benutzung des Höranregungssystems mechanisch mit dem Trommelfell des unterstützen Ohrs gekoppelt sein. Diese Kopplung kann flächig erfolgen oder punktförmig, z.B. am Umbo (Sunil Puria, Peter Luke Santa Maria, Rodney Perkins Otology & Neurotology, "Temporal-Bone Measurements of the Maximum Equivalent Pressure Output and Maximum Stable Gain of a Light-Driven Hearing System that Mechanically Stimulates the Umbo", Ausgabe 37, Seite 160-166, 2016). Möglich ist alternativ auch, dass der am Trommelfell angeordnete optomechanische Wandler nicht in einem direkten mechanischen Kontakt mit dem Trommelfell steht, sondern dass die Anregung durch ein zwischen dem optomechanischen Wandler und dem Trommelfell eingeschlossenes Gasvolumen erfolgt. Das Gasvolumen kann insbesondere ein Luftvolumen sein.

Die Anregung des optomechanischen Wandlers erfolgt mit Lichtsignalen. Mit dem Lichtsignal wird Energie auf den optomechanischen Wandler übertragen, die zu einer bevorzugt inhomogenen Erwärmung des optomechanischen Wandlers und damit zu einer thermischen Verformung führt. Der optomechanische Wandler ist so gestaltet, dass die thermische Verformung zu einer Änderung der Krümmung des optomechanischen Wandlers und durch die Änderung der Krümmung zu einer Auslenkung eines Oberflächenabschnitts des optomechanischen Wandlers führt. Aufgrund der Kopplung des optomechanischen Wandlers mit dem Trommelfell überträgt sich die Auslenkung des optomechanischen Wandlers in eine Auslenkung des Trommelfells.

Bei einer Unterbrechung des Lichtsignals gleicht sich die inhomogene Temperaturverteilung aus, sodass auch die durch die inhomogene thermische Ausdehnung erzeugte Kraftwirkung und dadurch hervorgerufene Krümmungsänderung wieder abnimmt und es zu einer Relaxation kommt. Durch wechselnde thermische Ausdehnung und Relaxation des optomechanischen Wandlers kann eine gewünschte Schwingung des Trommelfells angeregt werden. Die Amplitude der Auslenkung kann beispielsweise zwischen 1 pm und 10 µm liegen, entsprechend der Auslenkung des Trommelfells für den Hörbereich (Cheng, u.a. J. Acoust. Soc. Am. Bd. 133 Ausg. 2, S. 918-937). Die bei dieser Anregung in den optomechanischen Wandler eingebrachte Wärme wird kontinuierlich an die Umgebung abgegeben. Im Betriebszustand stellt sich ein Gleichgewicht von eingebrachter und abgeführter Wärme ein, was zu einer leichten Erhöhung der mittleren Temperatur des optomechanischen Wandlers führen kann.

Der optomechanische Wandler kann ein vorgefertigtes Bauteil sein, das dazu bestimmt ist, am Trommelfell eines unterstützten Ohrs angeordnet zu werden. Der optomechanische Wandler kann so im Gehörgang positioniert werden, dass eine mechanische Kopplung zu dem Trommelfell besteht. Die mechanische Kopplung kann sich daraus ergeben, dass der optomechanische Wandler direkt an dem Trommelfell anliegt. Möglich ist auch eine Kopplungssubstanz zwischen dem optomechanischen Wandler und dem Trommelfell. Mit der Kopplungssubstanz kann eine Adhäsionsschicht zwischen dem optomechanischen Wandler und dem Trommelfell gebildet werden. Mit der Adhäsionsschicht kann eine Verbindung zwischen einer Rückseite des optomechanischen Wandlers und dem Trommelfell gebildet werden. Die Kopplungssubstanz ist in einer Ausführungsform ein Klebstoff, über den der optomechanische Wandler an dem Trommelfell angebracht ist. Möglich ist auch eine Kopplungssubstanz, die in flüssigem Zustand eine Kopplung zwischen dem optomechanischen Wandler und dem Trommelfell herstellt. Beispielsweise kann der optomechanische Wandler durch einen Tropfen Öl mit dem Trommelfell gekoppelt werden. Bei geeigneter Viskosität des Öls werden Auslenkungen des optomechanischen Wandlers über das Öl auf das Trommelfell übertragen. Je nach Aufbau des optomechanischen Wandlers kann die Kopplungsschicht zudem als thermisch gut leitende oder als thermisch gut isolierende Schicht ausgeführt werden.

Alternativ kann der optomechanische Wandler so im Gehörgang angeordnet werden, dass ein Gasvolumen zwischen dem optomechanischen Wandler und dem Trommelfell eingeschlossen ist. Das Gasvolumen sollte so klein sein, dass sich eine wirksame Übertragung der Auslenkungen des optomechanischen Wandlers auf das Trommelfell ergibt. Der Abstand zwischen dem optomechanischen Wandler sollte klein sein, beispielsweise kleiner als 5 mm, vorzugsweise kleiner als 2 mm, weiter vorzugsweise kleiner als 1 mm. Der optomechanische Wandler kann durch eine Membran gebildet werden, die luftpermeabel ist. Dies bedeutet, dass einerseits das Volumen zwischen dem optomechanischen Wandler und dem Trommelfell so dicht abgeschlossen wird, dass eine wirksame Druckübertragung zur Schwingungsanregung des Trommelfells möglich ist. Andererseits wird ein Luftaustausch durch die atmungsaktive Membran hindurch ermöglicht, um die Luftfeuchtigkeit und damit das Risiko bakteriell oder mykotisch bedingter Entzündungen gering zu halten.

Der optomechanische Wandler kann ein Bestandteil einer Hörvorrichtung sein, wobei die Hörvorrichtung einen Rahmen umfasst, der den optomechanischen Wandler und den Signalgeber trägt. Als Signalgeber wird das Element bezeichnet, aus dem das Lichtsignal in Richtung des optomechanischen Wandlers austritt. Die eigentliche Lichtquelle, also beispielsweise eine Laserdiode oder LED, die das Lichtsignal erzeugt, kann separat von dem Rahmen angeordnet sein. Die Übertragung des Lichtsignals zwischen der Lichtquelle und dem Signalgeber kann über einen Lichtleiter erfolgen. Die Hörvorrichtung kann einen Abstandshalter umfassen, um einen definierten Abstand zwischen dem optomechanischen Wandler und dem Trommelfell einzustellen. Der Abstandshalter kann mit dem Rahmen verbunden sein. Der Abstandshalter kann ringförmig ausgebildet sein und so gestaltet sein, dass das Trommelfell nicht zentral berührt wird. Die Hörvorrichtung kann so ausgelegt sein, dass der Anwender selbst die Hörvorrichtung in sein eigenes Ohr einführen kann. Die Hörvorrichtung kann so gestaltet sein, dass sie im eingesetzten Zustand eine feste Position innerhalb des Gehörgangs hat. Die feste Position kann sich beispielsweise durch einen Kontakt mit einer Wand des Gehörgangs ergeben.

Von der Erfindung umfasst sind auch Ausführungsformen, bei denen der optomechanische Wandler kein vorgefertigtes Teil ist, sondern eine als Beschichtung auf das Trommelfell aufgebrachte Struktur. Beispielsweise kann der optomechanische Wandler erzeugt werden, indem eine Schicht aus flüssigem oder pastösen Material auf das Trommelfell aufgetragen wird und indem das Material zu einer Schicht mit geeigneten mechanischen Eigenschaften aushärtet.

Der optomechanische Wandler kann eine geometrische Form haben, die eine im Vergleich zur Flächenausdehnung geringe Dicke aufweist. Die Dicke kann kleiner sein als 500 µm, vorzugsweise kleiner sein als 300 µm. Vorgefertigte Bauteile sind in der Regel dicker als 20 µm. Insbesondere ein optomechanischer Wandler in Form einer Beschichtung kann auch dünner sein als 20 µm. Hat der optomechanische Wandler eine die Fläche umgebende kreisförmige Konturlinie, so kann der Durchmesser der kreisförmigen Kontur um wenigstens den Faktor 10, vorzugsweise den Faktor 50, weiter vorzugsweise den Faktor 200 größer sein als die Dicke des optomechanischen Wandlers. Hat der optomechanische Wandler eine variable Dicke, so bezieht die Angabe sich auf die größte Dicke des optomechanischen Wandlers. Hat der optomechanische Wandler eine nicht-kreisförmige Kontur, so bezieht die Angabe sich auf den Durchmesser des größten innerhalb der Kontur liegenden Kreises. Eine Ebene, innerhalb derer der optomechanische Wandler seine größte Konturlinie hat oder innerhalb derer eine Projektion der größten Konturlinie liegt, wird als X-Y-Ebene bezeichnet.

Bei der Verwendung kann der optomechanische Wandler so angeordnet sein, dass die flächige Ausdehnung des optomechanischen Wandlers zum Trommelfell ausgerichtet ist. Der optomechanische Wandler kann eine zu dem Trommelfell passende Form haben. In einer Ausführungsform hat der optomechanische Wandler eine gewölbte oder konische Form. Die gewölbte oder konische Form kann zur Topografie des Trommelfells passen. Bei einem optomechanischen Wandler, dessen größte Kontur sich in einer X-Y-Ebene erstreckt, kann die Auslenkung in Z-Richtung erfolgen. Liegt die größte Kontur nicht innerhalb einer Ebene, so bezieht sich die Angabe auf eine Projektion des optomechanischen Wandlers in eine Ebene.

Die Dicke des optomechanischen Wandlers kann sich zwischen einer Vorderseite und einer Rückseite des optomechanischen Wandlers erstrecken. Die Rückseite kann die dem Trommelfell zugewandte Seite des optomechanischen Wandlers sein, die Vorderseite kann die von dem Trommelfell abgewandte Seite des optomechanischen Wandlers sein. Der optomechanische Wandler kann eine ebene Fläche aufweisen, die die Rückseite bildet, und/oder eine ebene Fläche aufweisen, die die Vorderseite bildet.

Von der Erfindung umfasst sind auch Ausführungsformen, bei denen weder die Vorderseite noch die Rückseite durch eine ebene Fläche gebildet wird. Insbesondere kann der optomechanische Wandler im Ausgangszustand eine gewölbte oder konische Form haben. Diese Form kann der anatomischen Form des Trommelfells entsprechen, welche konkav in Richtung Mittelohr gewölbt ist.

Der Signalgeber kann dazu ausgelegt sein, das Lichtsignal in Form von modulierter elektromagnetischer Strahlung auszusenden, die auf die Oberfläche des optomechanischen Wandlers gerichtet wird. Die Wellenlänge der elektromagnetischen Strahlung kann insbesondere im Wellenlängenbereich zwischen 200 nm und 20 pm, vorzugsweise zwischen 700 nm und 12 µm liegen. Die zu verwendende Wellenlänge des Lichts und die Absorption des optomechanischen Wandlers können so aufeinander abgestimmt werden, dass das Licht idealerweise vollständig vom optomechanischen Wandler absorbiert und die Lichtenergie möglichst effizient in eine Verwölbung der Oberfläche umgesetzt wird.

Bei der Verwendung des erfindungsgemäßen Höranregungssystems kann der Signalgeber so im Gehörgang angeordnet sein, dass der Signalgeber einen freien Blick auf den optomechanischen Wandler hat, dass sich also die elektromagnetische Strahlung geradlinig von dem Signalgeber zu dem optomechanischen Wandler ausbreiten kann, ohne dass die Ausbreitungsstrecke durch Gewebe des Gehörgangs blockiert ist. Der Signalgeber kann so gestaltet sein, dass er den Gehörgang nicht verschließt. Der Signalgeber kann einen Durchgangskanal aufweisen, der einen Luftaustausch durch den Signalgeber hindurch ermöglicht und der damit eine gute akustische Durchlässigkeit hat. Der Signalgeber, aus dem das Lichtsignal in Richtung des optomechanischen Wandlers austritt, kann eine bauliche Einheit mit der Lichtquelle bilden, in der die elektromagnetische Strahlung generiert wird. Möglich ist auch, dass der Signalgeber und die Lichtquelle voneinander separate Einheiten sind. Die Übertragung des Lichtsignals zwischen der Lichtquelle und dem Signalgeber kann über einen Lichtleiter erfolgen. Die Lichtquelle kann dazu ausgelegt sein, außerhalb des Gehörgangs angeordnet zu werden, beispielsweise hinter der Ohrmuschel.

Der Signalgeber kann so gestaltet sein, dass ein flächiger Ausschnitt des optomechanischen Wandlers mit dem Lichtsignal beaufschlagt wird. Der mit dem Lichtsignal beaufschlagte Bereich auf der Vorderseite des optomechanischen Wandlers kann wenigstens 20 %, vorzugsweise wenigstens 40 %, weiter vorzugsweise wenigstens 60 % der Fläche an der Vorderseite des optomechanischen Wandlers ausmachen. Das Lichtsignal kann die gesamte Fläche oder einen Teil der Fläche des optomechanischen Wandlers überdecken, insbesondere kann das Lichtsignal den optomechanischen Wandler mit im Wesentlichen konstanter Intensität ausleuchten. Es ist aber auch möglich, die Fläche mit Gauß-förmigem oder anderem Strahlprofil zu erwärmen, insbesondere abhängig von der gewählten Absorberverteilung.

Umfasst sind auch Ausführungsformen, bei denen der ausgeleuchtete Bereich nicht flächig ausgeleuchtet wird. Beispielsweise könnte ein ringförmiges Lichtsignal auf den optomechanischen Wandler geleitet werden, was bedeutet, dass das Zentrum des ausgeleuchteten Bereichs nicht mit dem Lichtsignal beaufschlagt wird. Der großflächige Ausschnitt des optomechanische Wandlers, der mit dem Lichtsignal beaufschlagt wird, entspricht in diesem Fall dem äußeren Umfang des Rings.

Das Lichtsignal kann in Form einer Folge von Lichtpulsen auf den optomechanischen Wandler geleitet werden. Die zeitliche Abfolge der Lichtpulse kann so gestaltet sein, dass die Unterbrechung zwischen zwei Lichtpulsen länger ist als die Dauer des Lichtpulses, vorzugsweise um wenigstens den Faktor 10 länger, weiter vorzugsweise um wenigstens den Faktor 100 länger, weiter vorzugsweise um wenigstens den Faktor 1000 länger. Die Dauer der einzelnen Lichtpulse kann vorzugsweise kürzer als die thermische Einschlusszeit im optomechanischen Wandler sein. Auch eine kürzere Pulsdauer als die akustische Einschlusszeit im optomechanischen Wandler kann appliziert werden. Haben die Lichtpulse nicht die gleiche Dauer, so bezieht die Angabe sich auf den längsten der Lichtpulse. Die Pause zwischen zwei Lichtpulsen kann als Relaxationszeit dienen, innerhalb derer der optomechanische Wandler mit dem vorangegangenen Lichtpuls aufgenommene Wärme wieder abgeben kann. Ein wesentlicher Beitrag für die Wärmeabfuhr kann durch eine Blutzirkulation in der Nähe des optomechanischen Wandlers erfolgen. Zwischen dem optomechanischen Wandler und dem Trommelfell kann eine isolierende Schicht ausgebildet sein, um eine übermäßige Erwärmung des Trommelfells zu vermeiden. Eine von dem Trommelfell abgewandte Fläche des optomechanischen Wandlers kann eine große Rauheit haben, um eine Wärmeabgabe durch Konvektion zu fördern.

Eine Temperaturerhöhung des optomechanischen Wandlers um einige Zehntel Grad Celsius kann je nach Form und Gestaltung des optomechanischen Wandlers ausreichen, um die gewünschte Auslenkung des optomechanischen Wandlers zu bewirken. Akzeptabel können aber auch Temperaturerhöhungen um einige Grad Celsius sein. Ein Temperaturgleichgewicht, bei dem die mit dem Lichtsignal zugeführte Wärmemenge der während der Relaxationszeit abgegebenen Wärmemenge entspricht, kann sich beispielsweise einstellen, wenn die Länge der Relaxationszeit bei mindestens 5 ps, vorzugsweise bei wenigstens 20 µs liegt. Trotz einer solchen Relaxationszeit kann die Frequenz der Lichtpulse ausreichend hoch sein, um die Kodierung eines Schallsignals zu ermöglichen. Über eine Vielzahl von Lichtpulsen kann sich ein Temperaturgleichgewicht einstellen, bei dem die Gewebetemperatur in der Umgebung des optomechanischen Wandlers geringfügig höher ist, als es ohne die zugeführten Lichtsignale der Fall wäre. Die Temperatur bleibt in einem Bereich, der physiologisch unschädlich ist.

Das Lichtsignal kann eine Vielzahl von gleich langen Lichtpulsen umfassen, die äquidistante zeitliche Abstände zueinander haben. Die Amplitude der Lichtpulse kann variieren. Insbesondere kann die Amplitude der Lichtpulse so variieren, dass das Lichtsignal im Wege einer Amplitudenmodulation ein hörbares Schallsignal repräsentiert. Es können auch andere Arten der Modulation, beispielsweise eine Frequenzmodulation mit ungleichen Pulsabständen umgesetzt werden, oder eine allgemeine Pulsmodulation mit generell unterschiedlichen Pulsdauern und Formen.

Es kann ein in der Umgebung des Höranregungssystems anliegendes Schallsignal in das Lichtsignal codiert werden. Wird der optomechanische Wandler mit einem derart codierten Lichtsignal angeregt, stellt sich die gewünschte Hörunterstützung ein, indem der optomechanische Wandler mit einer dem Schallsignal entsprechenden Frequenz ausgelenkt wird. Die Auslenkung des optomechanischen Wandlers überträgt sich auf das Trommelfell.

Für die Funktionsweise des Höranregungssystems ist es von Vorteil, wenn der optomechanische Wandler so gestaltet ist, dass die Energie des eintreffenden Lichtsignals möglichst effizient in eine starke Auslenkung des optomechanische Wandlers senkrecht zum Trommelfell umgesetzt wird. Eine starke Verformung eines homogenen einschichtigen Wandlers kann insbesondere dadurch erreicht werden, dass im optomechanischen Wandler eine inhomogene Temperaturverteilung induziert wird, indem zum Beispiel der vordere Bereich des optomechanischen Wandlers stärker erwärmt wird als der hintere Teil, oder der zentrale Bereich stärker erwärmt wird als die Randbereiche. Die thermische Verformung kann eine mechanische Spannung innerhalb des optomechanischen Wandlers bewirken, die zu einer Änderung der geometrischen Form und damit zu einer Auslenkung des optomechanischen Wandlers führt.

Eine gute Auslenkung des optomechanische Wandlers kann sich ergeben, wenn der optomechanische Wandler aus mehreren Materialien aufgebaut ist, wobei ein erstes Material einen höheren Temperaturausdehnungskoeffizienten hat als ein zweites Material. Möglich ist zusätzlich oder alternativ dazu auch, dass der optomechanische Wandler ein erstes Material umfasst, das einen höheren optischen Absorptionskoeffizienten oder eine geringere Wärmekapazität als ein zweites Material des optomechanischen Wandlers hat.

Der optomechanische Wandler kann eine erste Schicht und eine zweite Schicht umfassen, wobei die erste Schicht aus einem Material besteht, das einen höheren Temperaturausdehnungskoeffizienten hat als das Material der zweiten Schicht. Die erste Schicht kann an oder nahe der Vorderseite des optomechanischen Wandlers angeordnet sein. Die zweite Schicht kann an oder nahe der Rückseite des optomechanischen Wandlers angeordnet sein. Jede der Schichten kann sich über die gesamte Fläche des optomechanischen Wandlers erstrecken. Trifft das Lichtsignal auf den optomechanischen Wandler, so dehnt die erste Schicht sich stärker aus als die zweite Schicht und der optomechanische Wandler verformt sich nach Art eines Bimetalls, sodass der optomechanische Wandler ausgelenkt wird. Die Auslenkung relaxiert, bevor der nächste Lichtpuls auf den optomechanischen Wandler trifft.

In einer alternativen Ausführungsform ist ein zentraler Bereich des optomechanischen Wandlers anders konfiguriert als ein peripherer Bereich des optomechanischen Wandlers. Insbesondere kann der optomechanische Wandler so gestaltet sein, dass durch den peripheren Bereich des optomechanischen Wandlers verhindert wird, dass der zentrale Bereich des optomechanische Wandlers sich in radialer Richtung ausdehnen kann. Wird beispielsweise ein zentraler Bereich mit hohem Wärmeausdehnungskoeffizienten von einem peripheren Bereich mit geringerem Wärmeausdehnungskoeffizienten umgeben, so ist eine thermische Ausdehnung des zentralen Bereichs in den peripheren Bereich hinein nicht möglich. Vielmehr setzt die thermische Ausdehnung sich in eine Auslenkung des zentralen Bereichs um. Der periphere Bereich kann sich ringförmig um den zentralen Bereich herum erstrecken. Zusätzlich oder alternativ dazu kann der periphere Bereich aus einem Material bestehen, das eine geringere Wärmeleitfähigkeit hat als das Material des zentralen Bereichs. Auch dies kann dazu beitragen, die Auslenkung des optomechanischen Wandlers zu verstärken. Zusätzlich oder alternativ dazu kann die lokale Lichtbestrahlung so gewählt werden, dass sich der zentrale Bereich stärker erwärmt als der periphere Bereich.

Eine hohe Auslenkung des optomechanischen Wandlers kann auch durch geeignete Gestaltung der Oberfläche des optomechanischen Wandlers gefördert werden, insbesondere durch eine geeignete Gestaltung der Vorderseite des optomechanischen Wandlers. Dies kann beispielsweise darin bestehen, dass auf der Oberfläche ein erster Bereich ausgebildet ist, der einen hohen Absorptionskoeffizienten aufweist, und dass auf der Oberfläche ein zweiter Bereich ausgebildet ist, der einen niedrigeren Absorptionskoeffizienten aufweist. Aus dem Absorptionskoeffizienten ergibt sich, welcher Anteil des auftreffenden Lichtsignals sich in Wärme umwandelt. In Bereichen mit höherem Absorptionskoeffizienten ist die thermische Ausdehnung stärker ausgeprägt. Die Verteilung der Oberflächenbereiche kann so gewählt werden, dass die daraus resultierende Auslenkung verstärkt wird. In einer Ausführungsform entspricht der Bereich mit niedrigerem Absorptionskoeffizienten einem ringförmigen Bereich auf der Oberfläche des optomechanischen Wandlers.

Zusätzlich oder alternativ dazu kann die lokale Wärmezufuhr zu dem optomechanischen Wandler auch dadurch beeinflusst werden, dass das Profil des Lichtsignals, also die Verteilung der Intensität über den Querschnitt des Strahlengangs, in geeigneter Weise angepasst wird. Ist beispielsweise in dem Strahlengang eine Blende oder ein Axicon angeordnet, die einen Teil des Strahlengangs ausblenden, so werden andere Bereiche definiert, in denen dem optomechanischen Wandler besonders viel Wärme zugeführt wird. Beispielsweise kann ein zentraler Bereich des Strahlengangs ausgeblendet oder genutzt werden, was dazu führt, dass das Lichtsignal einen ringförmigen Bereich auf der Oberfläche des optomechanischen Wandlers ausleuchtet oder nicht ausleuchtet. Alternativ dazu kann auch ein Gauß-förmiges Strahlprofil gewählt werden, was den zentralen Bereich optomechanischen Wandlers stärker bestrahlt als den peripheren Bereich.

Die Erfindung betrifft weiter ein Verfahren zum Betreiben eines Höranregungssystems, bei dem ein Lichtsignal auf einen mit einem Trommelfell gekoppelten optomechanischen Wandler geleitet wird, so dass das Lichtsignal eine thermische Verformung in dem optomechanischen Wandler auslöst. Der optomechanische Wandler ist so gestaltet, dass die thermische Verformung eine Änderung der Krümmung des optomechanischen Wandlers bewirkt. Durch die Änderung der Krümmung wird eine Schwingung des Trommelfells angeregt.

Die Offenbarung umfasst Weiterbildungen des Verfahrens mit Merkmalen, die im Zusammenhang des erfindungsgemäßen Höranregungssystems beschrieben sind. Die Erfindung umfasst Weiterbildungen des Höranregungssystems mit Merkmalen, die im Zusammenhang des erfindungsgemäßen Verfahrens beschrieben sind.

Die Erfindung wird nachfolgend unter Bezugnahme auf die beigefügten Zeichnungen anhand vorteilhafter Ausführungsformen beispielhaft beschrieben. Es zeigen:
- Fig. 1:: eine schematische Darstellung eines Gehörgangs mit einem erfindungsgemäßen Höranregungssystem;
- Fig. 2:: eine schematische Darstellung der Funktionsweise eines erfindungsgemäßen Höranregungssystems;
- Fig. 3:: eine schematische Darstellung eines Lichtsignals zur Anregung eines optomechanischen Wandlers eines erfindungsgemäßen Höranregungssystems;
- Fig. 4:: eine schematische Darstellung eines in einen Gehörgang eingesetzten optomechanischen Wandlers;
- Fig. 5:: eine Ansicht auf die Vorderseite des optomechanischen Wandlers aus Fig. 4;
- Fig. 6:: eine Schnittdarstellung des optomechanischen Wandlers gemäß Fig. 5;
- Fig. 7-8:: die Ansicht gemäß Fig. 5-6 bei einer alternativen Ausführungsform der Erfindung;
- Fig. 9-10:: die Ansicht gemäß Fig. 5-6 bei einer weiteren Ausführungsform der Erfindung;
- Fig. 11-12:: die Ansicht gemäß Fig. 5-6 bei noch einer weiteren Ausführungsform der Erfindung;
- Fig. 13-14:: die Ansicht gemäß Fig. 5-6 bei noch einer weiteren Ausführungsform der Erfindung;
- Fig. 15:: eine alternative Ausführungsform eines erfindungsgemäßen Signalgebers;
- Fig. 16:: die Ansicht gemäß Fig. 4 bei einer weiteren Ausführungsform der Erfindung;
- Fig. 17, 18:: eine schematische Darstellung des Funktionsprinzips eines erfindungsgemäßen Höranregungssystems;
- Fig. 19, 20:: einen Versuchsaufbau zur Verdeutlichung des erfindungsgemäßen Funktionsprinzips;
- Fig. 21:: drei Darstellungen A, B, C von mit dem Versuchsaufbau aus Fig. 19, 20 aufgenommenen Messwerten;
- Fig. 22:: ein erfindungsgemäßes Höranregungssystem in Form einer Hörvorrichtung.

In Fig. 1 ist in schematischer Darstellung ein an eine Ohrmuschel 14 angrenzender Gehörgang 15 eines menschlichen Ohrs dargestellt. Ein Trommelfell 16 erstreckt sich über den Querschnitt des Gehörgangs 15. In den Gehörgang 15 ist ein erfindungsgemäßes Höranregungssystem eingesetzt, das einen Signalgeber 17 und einem optomechanischen Wandler 18 umfasst. Der optomechanische Wandler 18 ist benachbart zu dem Trommelfell 16 angeordnet und steht in einer mechanischen Kopplung mit dem Trommelfell 16. Der Signalgeber 17 sitzt in einem Abschnitt des Gehörgangs 15, der zwischen dem Trommelfell 16 und der Ohrmuschel 14 liegt. Der Signalgeber 17 hat einen Durchgangskanal 25, sodass ein freier Luftaustausch zwischen der Umgebung und dem zwischen dem Signalgeber 17 und dem optomechanischen Wandler 18 angeordneten Abschnitt des Gehörgangs 15 möglich ist.

Gemäß Fig. 2 umfasst der Signalgeber 17 eine elektromagnetische Strahlungsquelle, beispielsweise in Form einer Infrarot-Lichtquelle 22, die ein Lichtsignal 20 abgibt.

In Fig. 3 ist schematisch ein Lichtsignal über der Zeit T dargestellt, das die Infrarot-Lichtquelle 22 anhand der erhaltenen Steuersignale erzeugt. Das Lichtsignal 20 umfasst eine Folge von Lichtpulsen 24, die zeitlich äquidistant aufeinanderfolgen. Die Frequenz der Lichtpulse 24 kann beispielsweise in der Größenordnung von 40 kHz liegen, wobei die Länge eines Lichtpulses 24 den deutlich kleineren Teil einer Periode und die daran anschließende Pause den deutlich größeren Teil der Periode ausmachen kann.

Die Infrarot-Lichtquelle 22 wird so angesteuert, dass das Schallsignal im Wege einer Amplitudenmodulation in die Folge von Lichtpulsen 24 codiert wird. Bei einer Frequenz der Lichtpulse von 40 kHz ist eine Codierung von Schallsignalen im hörbaren Bereich bis 20 kHz möglich. Der Signalgeber 17 ist so im Gehörgang 15 angeordnet, dass das von dem Signalgeber 17 abgegebene Lichtsignal 20 sich in dem Gehörgang 15 ausbreiten kann und auf den optomechanischen Wandler 18 trifft. Der Signalgeber 17 umfasst eine Austrittsoptik 23, mit der das von der Infrarot-Lichtquelle 22 abgegebene Licht zu einer gewünschten Strahlform geformt wird, der auf die Oberfläche des optomechanischen Wandlers 18 gerichtet ist. In dem Ausführungsbeispiel gemäß Fig. 2 leuchtet der Strahlengang die Oberfläche des optomechanischen Wandlers 18 großflächig und mit gleichmäßiger Helligkeit aus.

Jeder Lichtpuls 24, der auf den optomechanischen Wandler 18 trifft, wird idealerweise zu einem sehr großen Teil innerhalb des Materials des optomechanischen Wandlers 18 absorbiert, womit eine Zufuhr von Wärmeenergie zu dem optomechanischen Wandler 18 einhergeht. Der optomechanische Wandler 18 ist so gestaltet, dass die zugeführte Wärmemenge eine Änderung der Krümmung des optomechanischen Wandlers 18 bewirkt. In dem Anschauungsbeispiel der Fig. 17, 18 hat der optomechanische Wandler 18 im Ausgangszustand, in dem kein Lichtsignal 20 auf den optomechanischen Wandler 18 trifft, eine ebene Form. Unter dem Einfluss der mit dem Lichtsignal 20 zugeführten Wärmemenge ändert sich die Krümmung des optomechanischen Wandlers 18, sodass dieser ausgelenkt wird und in eine gewölbte Form übergeht, siehe Fig. 18. Die Auslenkungen des optomechanischen Wandlers 18 werden auf das Trommelfell 16 übertragen, um Schwingungen des Trommelfells 16 anzuregen.

In dem Ausführungsbeispiel gemäß Fig. 2, 17, 18 besteht der optomechanische Wandler 18 aus einem homogenen Material, das idealerweise einen hohen thermischen Ausdehnungskoeffizienten und geringe Wärmekapazität hat. Die zugeführte Wärmeenergie bewirkt eine thermische Verformung im Wesentlichen im Bereich der beleuchteten Oberfläche des optomechanischen Wandlers 18. Da in den tiefer liegenden Bereichen des optomechanischen Wandlers 18 die Temperaturerhöhung wesentlich kleiner ist, führt die oberflächennahe thermische Verformung dazu, dass der optomechanische Wandler 18 nach Art eines Bimetalls ausgelenkt wird. Der wesentliche Unterschied zum Bimetall besteht jedoch darin, dass die unterschiedliche thermische Ausdehnung durch eine inhomogene Absorption der Lichtenergie und nicht durch die Verwendung zweier Materialien mit unterschiedlichen thermischen Ausdehnungskoeffizienten hervorgerufen wird. Die Auslenkung ist im Wesentlichen senkrecht zur Ebene des optomechanischen Wandlers 18 ausgerichtet. Die Ebene des optomechanischen Wandlers 18 wird als X-Y-Ebene bezeichnet. Die Richtung, in der die Auslenkung wirkt, ist die Z-Richtung.

In der Pause zwischen zwei Lichtpulsen 24 wird von dem optomechanischen Wandler 18 Wärme an die Umgebung abgegeben. Ein Teil der Wärmeenergie wird konvektiv abgegeben, ein anderer Teil, im Fall der Kontaktapplikation zum Trommelfell auch über die Blutzirkulation. Zwischen dem optomechanischen Wandler 18 und dem Trommelfell 16 kann eine isolierende Schicht ausgebildet sein, um eine übermäßige Erwärmung des Trommelfells zu vermeiden. Die Relaxationszeit zwischen zwei Lichtpulsen 24 reicht aus, dass der optomechanische Wandler 18 wieder im Wesentlichen in seine Ausgangsstellung zurückkehrt, sodass mit dem nachfolgenden Lichtpuls eine erneute Anregung erfolgen kann. Hierfür ist eine hohe thermische Leitfähigkeit und Wärmeabgabe des optomechanischen Wandlers von Vorteil. In der Summe über eine Vielzahl von Lichtpulsen 24 stellt sich ein Temperaturgleichgewicht ein, dessen Temperatur leicht erhöht ist verglichen mit der Temperatur, die ohne den Betrieb des Höranregungssystems anlegen würde.

Die Auslenkung kann klein sein und kann beispielsweise in einer Größenordnung deutlich unterhalb von 10 µm liegen. Eine kleine Auslenkung ist ausreichend, um das Trommelfell anzuregen und eine Hörunterstützung zu bewirken.

Der optomechanische Wandler 18 steht in einer mechanischen Kopplung zu dem Trommelfell 16, sodass die Auslenkung des optomechanischen Wandlers 18 sich direkt in eine Auslenkung des Trommelfells 16 überträgt. In dem Ausführungsbeispiel gemäß Fig. 4 ergibt sich die mechanische Kopplung daraus, dass der optomechanische Wandler 18, bei dem es sich um ein plattenförmiges Element handelt, das aber auch vorgekrümmt oder der Topografie des Trommelfells angepasst sein kann, in den Gehörgang 15 eingeführt wird und über eine Adhäsionsschicht 26 mit dem Trommelfell 16 gekoppelt wird. Bei der Adhäsionsschicht 26 kann es sich beispielsweise um einen Ölfilm handeln. Andere Formen von Adhäsionsschichten sind möglich, wie beispielsweise ein Klebstoff zwischen dem optomechanischen Wandler 18 und dem Trommelfell 16, der im Kontakt mit dem Trommelfell 16 vernetzt wird.

In den Fig. 5, 6 ist eine alternative Ausführungsform eines optomechanischen Wandlers 18 gezeigt, bei der der Körper des optomechanischen Wandlers 18 aus einer vorderen Schicht 27 und einer hinteren Schicht 28 zusammengesetzt ist. Die vordere Schicht 27 bildet die Vorderseite 30 des optomechanischen Wandlers 18 und wird mit dem Lichtsignal 20 beaufschlagt. Über die hintere Schicht 28, die die Rückseite 31 des optomechanischen Wandlers 18 bildet, erfolgt die mechanische Kopplung mit dem Trommelfell 16. Die vordere Schicht 27 besteht aus einem Material, das hohe optischen Absorptionskoeffizienten sowie einen hohen thermischen Ausdehnungskoeffizienten hat. Die hintere Schicht 28 kann ein hohe thermische Leitfähigkeit aufweisen und gut am Trommelfell haften, falls effizient Wärme in die Blutbahnen des Trommelfells abgeführt werden soll. Möglich sind auch verschiedene Materialien, um die mechanischen Eigenschaften des optomechanischen Wandlers 18 in einer gewünschten Weise einzustellen. Die Materialien können unterschiedliche thermische Leitfähigkeiten, thermische Wärmekapazitäten, Dichten und mechanische Steifigkeiten haben. Die aus einem Lichtpuls 24 aufgenommene Wärmeenergie führt dazu, dass sich in der vorderen Schicht 27 eine größere thermische Ausdehnung einstellt als in der hinteren Schicht 28, was wiederum zu einer Auslenkung des optomechanischen Wandlers 18 in Z-Richtung führt.

Die Vorderseite 30 des optomechanischen Wandlers 18 hat eine Oberflächenstruktur 29, die eine Absorption der Lichtpulse 24 und eine Übertragung von Wärmeenergie auf den optomechanischen Wandler 18 fördert. Die Oberflächenstruktur 29, die in Fig. 5 durch eine Schraffur angedeutet ist, kann eine hohe Absorption für die Wellenlänge des Lichtsignals und eine hohe Rauheit haben.

Bei der alternativen Ausführungsform gemäß Fig. 7, 8 ist die Vorderseite 30 des optomechanischen Wandlers 18 unterteilt in einen ersten Bereich 32, in dem die Oberfläche einen hohen Absorptionskoeffizienten hat, und einen zweiten Bereich 29, in dem weniger Energie absorbiert wird. Im ersten Bereich 32 nimmt das Material des optomechanischen Wandlers 18 viel Wärmeenergie aus einem Lichtpuls 24 auf, wodurch lokal eine verstärkte thermische Verformung auftritt. Die Form des ersten Bereichs 32 und des zweiten Bereichs 29 ist so gewählt, dass die thermische Verformung sich gut in eine Auslenkung des optomechanischen Wandlers 18 umsetzt.

In Fig. 9, 10 ist eine weitere Ausführungsform gezeigt. Gemäß Fig. 10 hat der optomechanische Wandler 18 eine geometrische Form, die schon im entspannten Zustand eine Wölbung in Richtung der Vorderseite 30 aufweist.

Bei der weiteren Ausführungsform in den Fig. 11, 12 hat die Vorderseite 30 des optomechanischen Wandlers 18 einen ersten Bereich 29 mit hohem Absorptionskoeffizienten und einem zweiten Bereich 32 mit niedrigem Absorptionskoeffizienten. Der erste Bereich 29 bildet das Zentrum der Vorderseite 30, der zweite Bereich 32 erstreckt sich ringförmig um den ersten Bereich 29 herum. Die erhöhte thermische Verformung im Zentrum des optomechanischen Wandlers 18 führt zu einer Auslenkung in Z-Richtung.

Die Fig. 13, 14 zeigen eine weitere Ausführungsform, bei der die Struktur des optomechanischen Wandlers 18 zweiteilig ist. Die Peripherie des optomechanischen Wandlers wird durch einen Ring 33 gebildet. Der Ring 33 besteht aus einem Material mit kleinem thermischen Ausdehnungskoeffizienten. Im Inneren des Rings 33 ist eine Scheibe 34 aus einem Material mit größerem thermischen Ausdehnungskoeffizienten angeordnet. Erwärmt sich die Scheibe 34 nach dem Auftreffen eines Lichtpulses 24, so verhindert der Ring 33 eine Ausdehnung in radialer Richtung. Stattdessen wird die thermische Ausdehnung in einer Auslenkung in Z-Richtung umgesetzt.

Bei der Ausführungsform gemäß Fig. 15 ist im Strahlengang des Lichtsignals 20 eine Blende 35 angeordnet, die einen ringförmigen Bereich des Strahlengangs ausblendet. Auf diese Weise wird ein ringförmiger Bereich auf der Vorderseite des optomechanischen Wandlers 18 nicht mit Infrarotstrahlung beaufschlagt, was ähnlich wie in Fig. 7, 8 zu einer Auslenkung in Z-Richtung führt.

In Fig. 16 ist der optomechanische Wandler 18 in Form einer zweilagigen Beschichtung auf das Trommelfell 16 aufgebracht. Die erste Schicht 36 wird in flüssigem Zustand auf das Trommelfell 16 aufgetragen oder aufgespritzt und härtet dort aus. Nach dem Aushärten wird die zweite Schicht 37 auf die erste Schicht 36 aufgetragen oder aufgebracht. Die zweite Schicht 37 hat einen höheren thermischen Ausdehnungskoeffizienten als die erste Schicht 36, sodass sich ähnlich wie in Fig. 6 ein Bimetalleffekt einstellt und dass der optomechanische Wandler 18 in Z-Richtung ausgelenkt wird, wenn ein Lichtpuls 24 auftrifft.

In Fig. 19 ist eine Probe 38 gezeigt, die zur Demonstration des erfindungsgemäßen Funktionsprinzips verwendet wurde. Die Probe 38 umfasst eine Membran 45 aus einem Silikonmaterial. Mit der Membran 45 wird das Trommelfell eines unterstützten Ohrs simuliert. Über einen Ölfilm 44 ist ein optomechanischer Wandler 43 mit der Membran 45 gekoppelt. Die Membran 45 wurde mit einem Lichtsignal in Form eines einmaligen Lichtpulses angeregt. An drei Punkten 40A, 40B, 40C wurde die Auslenkung gemessen, die durch die Anregung mit dem Lichtsignal ausgelöst wurde. In Fig. 20A, 20B, 20C sind die Messwerte zu den Messpunkten 40A, 40B, 40C dargestellt. Jede Kurve entspricht der Auslenkung A über der Zeit, wobei jeweils die erste Kurve 41 sich auf die Vorderseite der Probe 38 und die zweite Kurve 42 sich auf die Rückseite der Probe 42 bezieht. Die erste Kurve 41 entspricht also der Schwingung des optomechanischen Wandlers 43, und die zweite Kurve 42 entspricht der Schwingung der Silikonmembran 45. Die Unterteilungen auf der vertikalen Achse haben einen Abstand von 20 nm zueinander. Es zeigt sich, dass die Probe 38 durch das Lichtsignal in Schwingung versetzt wird, wobei die Amplitude der Auslenkung A bei dem zentralen Messpunkt 40B etwas größer ist als bei den weiter außen liegenden Messpunkten 40A, 40C. Die Schwingung klingt innerhalb eines Zeitraums von weniger als 10 ms ab.

In Fig. 22 ist eine Ausführungsform gezeigt, bei der der optomechanische Wandler 18 ein Bestandteil einer Hörvorrichtung 47 ist. Die Hörvorrichtung 47 umfasst einen in den Gehörgang 15 eingesetzten Rahmen 48, der den optomechanischen Wandler 18 trägt. Der Rahmen 48 umfasst eine vordere ringförmige Hülse 50, die sich auf dem Trommelfell 16 abstützt und die den Abstand 53 zwischen dem Trommelfell 16 und dem optomechanischen Wandler 18 definiert. Zwischen dem optomechanischen Wandler 18, dem Trommelfell 16 und ringförmigen Hülse 50 ist ein Luftvolumen eingeschlossen, über das der optomechanische Wandler 18 und das Trommelfell 16 miteinander gekoppelt sind, sodass Schwingungen von dem optomechanischen Wandler 18 auf das Trommelfell 16 übertragen werden können.

Der Rahmen 48 trägt weiter den Signalgeber 17, aus dem heraus sich das Lichtsignal 20 in Richtung des optomechanischen Wandlers 18 ausbreitet. Der Signalgeber 17 ist über eine Mehrzahl von Streben 49 mit dem Rahmen 48 verbunden. Durch den Freiraum zwischen den Streben 49 hindurch ist ein Luftaustausch von dem Gehörgang 15 in Richtung des optomechanischen Wandlers 18 möglich. Die Lichtquelle 51 ist eine von dem Signalgeber 17 getrennte bauliche Einheit, die beispielsweise hinter der Ohrmuschel des Anwenders angeordnet sein kann. Das von der Lichtquelle 51 abgegebene Lichtsignal wird über einen Lichtleiter 52 zu dem Signalgeber 17 übertragen. Die Hörvorrichtung 47 kann so gestaltet sein, dass sie vom Anwender selbst in den eigenen Gehörgang eingeführt werden kann.

## Patentansprüche

1. Höranregungssystem für ein Trommelfell (16), umfassend einen Signalgeber (17) und einen optomechanischen Wandler (18) zum Anregen von Schwingungen des Trommelfells (16), wobei der Signalgeber (17) dazu ausgelegt ist, ein Lichtsignal (20) auszusenden, sodass das Lichtsignal (20) auf den optomechanischen Wandler (18) trifft und dass das Lichtsignal (20) eine thermische Verformung in dem optomechanischen Wandler (18) auslöst und wobei der optomechanische Wandler (18) so gestaltet ist, dass die thermische Verformung eine Änderung der Krümmung des optomechanischen Wandlers (18) bewirkt, durch die ein Oberflächenabschnitt (30, 31) des optomechanischen Wandlers (18) ausgelenkt wird.

2. Höranregungssystem nach Anspruch 1, wobei der optomechanische Wandler (18) ein vorgefertigtes Bauteil ist, das dazu bestimmt ist, am Trommelfell (16) eines unterstützten Ohrs angeordnet zu werden.

3. Höranregungssystem nach Anspruch 2, wobei zwischen dem optomechanischen Wandler (18) und dem Trommelfell (16) des unterstützten Ohrs eine Kopplungssubstanz (26) angeordnet ist.

4. Höranregungssystem nach Anspruch 3, wobei die Kopplungssubstanz (26) eine Adhäsionsschicht bildet.

5. Höranregungssystem nach Anspruch 1 oder 2, wobei der optomechanische Wandler (18) in einem Abstand zu dem Trommelfell (16) angeordnet ist und durch ein zwischen dem optomechanischen Wandler (18) und dem Trommelfell (16) eingeschlossenes Luftvolumen mit dem Trommelfell (16) gekoppelt ist.

6. Höranregungssystem nach Anspruch 5, wobei der optomechanische Wandler (18) luftpermeabel ist.

7. Höranregungssystem nach Anspruch 5 oder 6, wobei der optomechanische Wandler (18) Bestandteil einer Hörvorrichtung ist, die den Signalgeber (17) und den optomechanischen Wandler (18) umfasst, die als Einheit fest miteinander verbunden sind.

8. Höranregungssystem nach Anspruch 1, wobei der optomechanische Wandler (18) eine als Beschichtung auf das Trommelfell (16) aufgebrachte Struktur ist.

9. Höranregungssystem nach einem der Ansprüche 1 bis 8, wobei die größte Kontur des optomechanischen Wandlers (18) in einer X-Y-Ebene liegt und wobei der optomechanische Wandler (18) in einer dazu orthogonalen Z-Richtung ausgelenkt wird.

10. Höranregungssystem nach einem der Ansprüche 1 bis 9, wobei der optomechanische Wandler (18) eine in Richtung der Auslenkung vorgekrümmte Form hat.

11. Höranregungssystem nach einem der Ansprüche 1 bis 10, wobei der optomechanische Wandler (18) eine an die Topografie des Trommelfells (16) angepasste Form hat.

12. Höranregungssystem nach einem der Ansprüche 1 bis 11, wobei der Signalgeber (17) mit einem Durchgangskanal (25) versehen ist.

13. Höranregungssystem nach einem der Ansprüche 1 bis 12, wobei der Signalgeber (17) so eingerichtet ist, dass ein Flächenanteil von wenigstens 20 % einer Vorderseite des optomechanischen Wandlers (18) mit dem Lichtsignal (20) beaufschlagt wird.

14. Höranregungssystem nach einem der Ansprüche 1 bis 13, wobei der optomechanische Wandler (18) aus einer Mehrzahl von Materialien aufgebaut ist, wobei ein erstes Material einen anderen thermischen Ausdehnungskoeffizienten, und/oder einen anderen Lichtabsorptionskoeffizienten, und/oder eine andere thermische Leitfähigkeit, und/oder eine andere thermische Kapazität, und/oder eine andere mechanische Steifigkeit hat als ein zweites Material.

15. Verfahren zum Betreiben eines Höranregungssystems, bei dem ein Lichtsignal (20) auf einen mit einem Trommelfell (16) gekoppelten optomechanischen Wandler (18) geleitet wird, so dass das Lichtsignal (20) eine thermische Verformung in dem optomechanischen Wandler (18) auslöst, wobei der optomechanischen Wandler (18) so gestaltet ist, dass die thermische Verformung eine Änderung der Krümmung des optomechanischen Wandlers (18) bewirkt, durch die ein Oberflächenabschnitt (30, 31) des optomechanischen Wandlers (18) ausgelenkt wird, und wobei durch die Auslenkung eine Schwingung des Trommelfells (16) angeregt wird.
